# EUROPÄISCHE PATENTSCHRIFT

(11) **EP 1 371 598 B1**
(45) Veröffentlichungstag und Bekanntmachung des Hinweises auf die Patenterteilung: **18.08.2004**
(21) Anmeldenummer: 02012761.9
(22) Anmeldetag: 08.06.2002
(51) Int. Cl.: B66B 13/30

(54) **Fahrschachttür**
Landing door
Porte palière

(43) Veröffentlichungstag der Anmeldung: 17.12.2003
(73) Patentinhaber: Novoferm GmbH, 46459 Rees (DE)
(72) Erfinder:
(74) Vertreter: Albrecht, Rainer Harald, Dr.-Ing.

(56) Entgegenhaltungen:
- DE-A- 4 420 646
- DE-A- 19 943 108
- PATENT ABSTRACTS OF JAPAN vol. 016, no. 010 (M-1199), 13. Januar 1992 (1992-01-13) & JP 03 232683 A (MITSUBISHI ELECTRIC CORP), 16. Oktober 1991 (1991-10-16)
- PATENT ABSTRACTS OF JAPAN vol. 018, no. 119 (M-1567), 25. Februar 1994 (1994-02-25) & JP 05 310391 A (MITSUBISHI ELECTRIC CORP), 22. November 1993 (1993-11-22)
- PATENT ABSTRACTS OF JAPAN vol. 1996, no. 10, 31. Oktober 1996 (1996-10-31) & JP 08 143256 A (MITSUBISHI DENKI BILL TECHNO SERVICE KK), 4. Juni 1996 (1996-06-04)

## Beschreibung

Die Erfindung betrifft eine Fahrschachttür mit zwei Paneelen, die an Laufwagen aufgehängt sind und bei einer Öffnungs- und Schließbewegung gleichgerichtete Bewegungen unterschiedlicher Länge ausführen und sich auf parallelen Bahnen mit ändernder Überlappung aneinander vorbeibewegen.

Fahrschachttüren des beschriebenen Aufbaus sind in der Praxis weit verbreitet. Die Paneele dieser Türen sind unterseitig in Schienen geführt, die im Boden eingelassen und zumeist als stranggeformte Metallprofile ausgebildet sind. Sie besitzen eine beachtliche, der Fahrschachttür entsprechende Breite. Wenn die Fahrschachttür geöffnet wird, treten sie in Erscheinung und beeinträchtigen das Erscheinungsbild von Bodenflächen aus z.B. hochwertigen Materialien. Sie bilden ferner ein Rollhindernis für Kinderwagen, insbesondere mit kleinen Laufrädern. Ferner besteht die Gefahr, dass Schuhabsätze in den Schienen hängen bleiben und beschädigt werden oder gar abbrechen.

Aus DE-U 94 09 561 ist eine Fahrschachttür aus zwei oder mehr Paneelen bekannt, bei der das bei einer Schließbewegung bis zur Türzarge voreilende fahrschachtseitige Paneel unterseitig an einer Laufschiene geführt ist, die im Fahrschacht unterhalb des Fußbodenniveaus angeordnet ist, und bei der das benachbarte Paneel unterseitig an dem bei einer Schließbewegung voreilenden Paneel geführt ist. Ferner ist für das bei einer Schließbewegung nacheilende Paneel im Zargenbereich außerhalb der Türöffnung ein bodenseitiges Führungsstück als seitliche Führung vorgesehen.

Bei der bekannten Ausführung kann die Bodenfläche bis zum Fahrschacht durchgängig gestaltet werden und ist nicht durch in die Bodenfläche eingelassene Laufschienen unterbrochen. Allerdings können die unterseitigen Führungen der Paneele keine großen Querkräfte aufnehmen. Das langsamer laufende Paneel weist im Bereich der Zarge eine ortsfeste Seitenführung auf und ist zusätzlich an dem schnelllaufenden, fahrschachtseitigen Paneel abgestützt. Im Zuge von Öffnungs- und Schließbewegungen der Fahrschachttür ändert sich der Abstand zwischen der ortsfesten Seitenführung und der beweglichen Führung zwischen den beiden Paneelen, wobei es auch zu Überdeckungen kommt. In der Betriebsstellung, in der die ortsfeste Seitenführung und die bewegliche Seitenführung sich überdecken oder nur einen geringen Abstand zueinander aufweisen, neigt das langsamer laufende Paneel zu Pendelbewegungen. Die Öffnungs- und Schließbewegung des langsamer laufenden Paneels ist unruhig. Schon bei Einwirken geringer Querkräfte können Öffnungs- und Schließbewegungen der Fahrschachttür blockiert und Betriebsstörungen verursacht werden. In der Praxis hat sich die in DE-U 94 09 561 beschriebene Fahrschachttür nicht durchsetzen können.

Eine Fahrschachttür mit den Merkmalen gemäß dem Oberbegriff des Patentanspruches 1 ist aus der Druckschrift JP 03232683 A bekannt. Bei der bekannten Vorrichtung ist der Gleitschuh als durchgehende unterseitige Längsaussparung des nacheilenden Paneels ausgebildet. Insbesondere beim Beginn einer Öffnungsbewegung bzw. am Ende einer Schließbewegung besteht ein großflächiger Kontakt zwischen dem nacheilenden Paneel und der Schiene. Die Führung des nacheilenden Paneels erfolgt im Bodenbereich ausschließlich über die Schiene bzw. über die unterseitige Führung an dem voreilenden Paneel.

Der Erfindung liegt die Aufgabe zugrunde, die unterseitige Führung der Fahrschachttür so auszubilden, dass in die Bodenfläche eingelassene, breite und mehrrillige Führungsschienen entfallen und nichtsdestoweniger eine betriebssichere Führung der Paneele, die große Querkräfte aufnehmen kann, sowie ein zuverlässiger Schutz gegen Vandalismus gewährleistet ist.

Ausgehend von einer Fahrschachttür mit den Merkmalen gemäß dem Oberbegriff des Patentanspruches 1 wird die Aufgabe erfindungsgemäß dadurch gelöst, dass der Gleitschuh an das in Schließrichtung rückwärtige Ende des nacheilenden Paneels angeschlossen ist und dass zusätzlich zum Gleitschuh im Zargenbereich außerhalb der Türöffnung ein bodenseitiges Führungsstück als seitliche Führung für das bei einer Schließbewegung nacheilende Paneel vorgesehen ist. Das nacheilende Paneel ist unterseitig stets an zwei Punkten geführt, die zueinander beabstandet sind und deren Abstand sich bei einer Öffnungsbewegung der Fahrschachttür vergrößert. Einerseits ist eine ortsfeste seitliche Führung durch ein im Zargenbereich außerhalb der Türöffnung angeordnetes bodenseitiges Führungsstück vorgesehen, das in einen Führungskanal an der Unterseite des Paneels eingreift. Ferner ist an das in Schließrichtung rückwärtige Paneelende ein Gleitschuh angeschlossen, der stets außerhalb der Türöffnung bleibt und in einer bauwerksseitig angeordneten Schiene geführt ist. Hinzu kommt eine Abstützung an dem fahrschachtseitigen Paneel. Zwischen der Abstützung an dem fahrschachtseitigen Paneel und der Führung des an das rückwärtige Ende der Paneele angeschlossenen Schuhs ist ein großer und gleichbleibender Abstand vorhanden. Die erfindungsgemäße Fahrschachttür ist dadurch zur Aufnahme großer Querkräfte eingerichtet, und zwar sowohl in Öffnungs- als auch in Schließstellung, und zeichnet sich ferner durch eine große Laufruhe der Paneele bei Öffnungs- und Schließbewegungen aus.

Der Gleitschuh ist vorzugsweise mit Schrauben einstell- und justierbar an der Längsseite des Paneels befestigt. Als Werkstoff eignen sich Kunststoffe sowie andere Werkstoffe mit guten Gleiteigenschaften.

Gemäß einer weiteren vorteilhaften Ausgestaltung der Erfindung ist an das fahrschachtseitige Paneel eine sich im Wesentlichen über die Breite des Paneels erstreckende Leiste als Träger für zwei mit Abstand angeordnete Führungselemente angeschlossen. Als Führungselemente sind Gleitelemente, Laufräder oder Rollen vorgesehen, die in oder an der Laufschiene geführt sind.

Die Paneele sind zweckmäßig als zweischalige Körper ausgebildet, die an ihrem unteren Ende eine bis in Bodennähe reichende Schürze aufweisen. Die Schürze begrenzt einen zum Fahrschacht offenen Einbauraum für Führungsschienen und Führungselemente.

Das nacheilende Paneel, das an dem fahrschachtseitigen Paneel geführt ist, weist eine an der Paneelunterseite angeordnete Führungsschiene auf. An das fahrschachtseitige Paneel ist ein Führungselement angeschlossen, welches in die Führungsschiene des Nachbarpaneels eingreift. Das Führungselement ist dabei an einem Paneelabschnitt angeordnet, der bei geschlossener Fahrschachttür von dem Nachbarpaneel verdeckt ist. Die Führungsschiene kann als C-Profil ausgebildet sein, wobei an die Frontseite des fahrschachtseitigen Paneels ein Kulissenstein, ein Laufrad oder eine Laufrolle angeschlossen ist. Ferner besteht die Möglichkeit, dass die Führungsschiene als unterseitig offenes U-Profil ausgebildet ist. Bei dieser Ausführung ist an das fahrschachtseitige Paneel unterseitig ein Bügel angeschlossen, dessen Bügelende in die Führungsschiene eingreift und mit einem Gleitbelag versehen ist.

In weiterer Ausgestaltung lehrt die Erfindung, dass die Laufschiene für die unterseitige Führung des fahrschachtseitigen Paneels innerhalb des Fahrschachtes in einem Raum angeordnet ist, der von einem bis zum Niveau der Bodenfläche hochgezogenen Schutzblech verkleidet ist. An das fahrschachtseitige Paneel ist ein Träger mit endseitig angeordneten, in die Laufschiene eingreifenden Führungselementen angeschlossen, der in einen Spalt zwischen dem Schutzblech und einer bauseits vorhandenen Bodenabschlusskante eintaucht.

Im Folgenden wird die Erfindung anhand einer lediglich ein Ausführungsbeispiel darstellenden Zeichnung erläutert. Es zeigen schematisch
- Fig. 1: eine Fahrschachttür in der Draufsicht,
- Fig. 2: einen Schnitt durch die in Fig. 1 dargestellte Fahrschachttür in der Schnittebene A-A,
- Fig. 3: eine Ansicht auf die Fahrschachttür aus der Blickrichtung B in Fig. 2,
- Fig. 4: eine rückseitige Ansicht der Fahrschachttür aus der Blickrichtung C in Fig. 1,
- Fig. 5 bis 9: weitere Ausgestaltungen der erfindungsgemäßen, jeweils im Schnitt.

In Fig. 1 ist in der Draufsicht eine Fahrschachttür mit zwei Paneelen 1, 2 dargestellt, die bei geschlossener Tür den Zugang zu einem Fahrschacht 3 verschließt. Die Paneele 1, 2 sind an in oberen Laufschienen geführten Laufwagen aufgehängt und zusätzlich unterseitig geführt. Sie führen bei einer Öffnungs- und Schließbewegung gleichgerichtete Bewegungen unterschiedlicher Länge aus und bewegen sich dabei auf parallelen Bahnen mit ändernder Überlappung aneinander vorbei. In Fig. 1 ist die geschlossene Tür und mit gestrichelten Linien eine Türstellung während der Öffnungs- und Schließbewegung dargestellt.

Einer vergleichenden Betrachtung der Fig. 1 bis 3 entnimmt man, dass bei der erfindungsgemäß ausgebildeten Fahrschachttür das bei einer Schließbewegung bis zur Türzarge 4 voreilende fahrschachtseitige Paneel 2 unterseitig an einer bauwerksseitig angeordneten Laufschiene 5 geführt ist. Das benachbarte Paneel 1 ist unterseitig an dem bei einer Schließbewegung voreilenden Paneel 2 beweglich gehalten. Im Zargenbereich außerhalb der Türöffnung ist ein bodenseitiges Führungsstück 6 vorgesehen, das eine seitliche Führung für das bei einer Schließbewegung nacheilende Paneel 1 bildet. Ferner ist an das in Schließrichtung rückwärtige Ende des nacheilenden Paneels 1 ein Gleitschuh 21 angeschlossen, der in einer außerhalb der Türöffnung bauwerksseitig angeordneten Schiene 22 geführt ist. Der Gleitschuh 21 ist vorzugsweise als blockförmiger Kunststoffkörper ausgebildet und mit Schrauben einstell- und justierbar an der Längsseite des Paneels 1 befestigt (Fig. 4).

Die Paneele 1, 2 sind als zweischalige Körper ausgebildet, die an ihrem unteren Ende eine bis in Bodennähe reichende Schürze 7 aufweisen. Die Schürze 7 begrenzt einen zum Fahrschacht 3 offenen Einbauraum 8 für Führungsschienen 9 und Führungselemente 10. Der Fig. 2 entnimmt man, dass das nacheilende Paneel 1, welches an dem fahrschachtseitigen Paneel 2 geführt ist, eine an der Paneelunterseite angeordnete Führungsschiene 9 aufweist und dass an das fahrschachtseitige Paneel 2 ein Führungselement 10 angeschlossen ist, welches in die Führungsschiene 9 des Nachbarpaneels eingreift. Einer vergleichenden Betrachtung der Fig. 1 bis 3 entnimmt man ferner, dass das Führungselement 10 in einem Paneelabschnitt angeordnet ist, der bei geschlossener Fahrschachttür von dem Nachbarpaneel verdeckt ist. Die an der Paneelunterseite befestigte Führungsschiene 9 ist als C-Schiene ausgebildet. An die Frontseite des fahrschachtseitigen Paneels 2 ist ein Kulissenstein als Führungselement 10 angeschlossen, der in die seitlich offene C-Schiene eingreift.

Das bei einer Schließbewegung bis zur Türzarge vorauseilende fahrschachtseitige Paneel 2 ist unterseitig an einer Laufschiene 5 geführt, die im Fahrschacht 3 unterhalb des Fußbodenniveaus angeordnet ist. Zur Führung ist an das fahrschachtseitige Paneel 2 eine Leiste 13 angeschlossen, die sich im Wesentlichen über die Breite des Paneels 2 erstreckt und einen Träger für Führungselemente 14 bis 16 bildet, die in oder an der Laufschiene 5 geführt sind. Vorzugsweise sind an den als Leiste 13 ausgebildeten Träger zwei mit Abstand angeordnete Führungselemente angeschlossen, die im Ausführungsbeispiel der Fig. 2 als Gleitelemente 14 ausgebildet sind. Im Ausführungsbeispiel der Fig. 2 sind die Gleitelemente 14 an der Laufschiene 5 geführt. Im Ausführungsbeispiel der Fig. 5 sind sie in der Laufschiene 5 geführt. In beiden Ausführungsbeispielen bestehen sie aus Kunststoff oder Filz. An Träger 13 können ferner auch Laufräder 15 (Fig. 6) oder wälzgelagerte Laufrollen 16 (Fig. 7) als Führungselemente angeschlossen sein.

Die erfindungsgemäße Führungsanordnung ist in der Lage, große, auf die Fahrschachttür wirkende Querkräfte aufzunehmen, und zwar in jeder Betriebsstellung. Die bei einer Schließbewegung voreilende, fahrschachtseitige Tür 2 ist in einer bauwerksseitigen, unterhalb der Bodenfläche angeordneten Laufschiene 5 sicher geführt. Das bei einer Öffnungs- oder Schließbewegung langsamere Paneel 1 ist an seinem vorderen Ende an dem fahrschachtseitigen Paneel 2 schiebebeweglich angeschlossen und durch den an seinem rückseitigen Ende vorgesehenen Gleitschuh 21 stets außerhalb der Türöffnung in einer bauwerksseitig angeordneten Schiene 22 geführt. An diesen beiden Führungen kann mit einem geringen Führungsspiel gearbeitet werden. Dadurch zeichnet sich die Fahrschachttür durch einen ruhigen Lauf bei der Öffnungs- und Schließbewegung aus. Das im Zargenbereich außerhalb der Türöffnung als seitliche Führung vorgesehene bodenseitige Führungsstück 6 bildet einen zusätzlichen Schutz gegen Vandalismus, um ein Aushebeln des Paneels 1 aus der Führung zu verhindern. Das Führungsspiel an dieser Führung ist vorzugsweise größer als das Führungsspiel an beiden endseitigen Führungen, so dass die seitliche Führung im Zargenbereich nur wirksam ist, wenn versucht wird, durch große Querkräfte das Paneel 1 zu verformen oder aus der Führung auszuhebeln.

Bei der Ausführungsform der Fig. 8 ist die Laufschiene 5 für die unterseitige Führung des fahrschachtseitigen Paneels 2 innerhalb des Fahrschachtes in einem Raum angeordnet, der von einem bis zum Niveau der Bodenfläche hochgezogenen Schutzblech 17 verkleidet ist. Der Träger 13 für Führungselemente taucht in einen Spalt zwischen dem Schutzblech 17 und einer bauseits vorhandenen Bodenabschlusskante 18 ein.

Die an das nacheilende Paneel 1 unterseitig angeschlossene Führungsschiene 9 kann auch als unterseitig offenes U-Profil ausgebildet sein. Eine solche Ausführungsform ist in Fig. 8 dargestellt. An das fahrschachtseitige Paneel 2 ist ein unterseitiger Bügel 19 angeschlossen, dessen Bügelende in die Führungsschiene 9 eingreift und mit einem Gleitbelag 20 versehen ist.

In Fig. 9 ist beispielhaft dargestellt, dass die Führungselemente 10, an denen das nacheilende Paneel 1 geführt ist, auch als Laufräder oder wälzgelagerte Laufrollen ausgeführt sein können.

## Patentansprüche

1. Fahrschachttür mit zwei Paneelen (1, 2), die an Laufwagen aufgehängt sind und bei einer Öffnungs- und Schließbewegung gleichgerichtete Bewegungen unterschiedlicher Länge ausführen und sich auf parallelen Bahnen mit ändernder Überlappung aneinander vorbeibewegen,
wobei das bei einer Schließbewegung bis zur Türzarge (4) voreilende fahrschachtseitige Paneel (2) unterseitig an einer Laufschiene (5) geführt ist, die im Fahrschacht (3) unterhalb des Fußbodenniveaus angeordnet ist,
wobei das benachbarte Paneel (1) unterseitig an dem bei einer Schließbewegung voreilenden Paneel (2) geführt ist und
wobei am nacheilenden Paneel (1) ein Gleitschuh (21) angeordnet ist, der in einer außerhalb der Türöffnung bauwerkseitig angeordneten Schiene (22) geführt ist,
**dadurch gekennzeichnet, dass** der Gleitschuh (21) an das in Schließrichtung rückwärtige Ende des nacheilenden Paneels (1) angeschlossen ist und dass zusätzlich zum Gleitschuh (21) im Zargenbereich außerhalb der Türöffnung ein bodenseitiges Führungsstück (6) als seitliche Führung für das bei einer Schließbewegung nacheilende Paneel (1) vorgesehen ist.

2. Fahrschachttür nach Anspruch 1, **dadurch gekennzeichnet, dass** der Gleitschuh (21) mit Schrauben einstell- und justierbar an der Längsseite des Paneels (1)befestigt ist.

3. Fahrschachttür nach Anspruch 1 oder 2, **dadurch gekennzeichnet, dass** an das fahrschachtseitige Paneel (2) eine sich in Wesentlichen über die Breite des Paneels erstreckende Leiste (13) als Träger für zwei mit Abstand angeordnete Führungselemente (14 bis 16) angeschlossen ist und dass als Führungselemente Gleitelemente (14), Laufräder (15) oder Rollen (16) vorgesehen sind, die in oder an der Laufschiene (5) geführt sind.

4. Fahrschachttür nach einem der Ansprüche 1 bis 3, **dadurch gekennzeichnet, dass** die Paneele (1, 2) als zweischalige Körper ausgebildet sind, die an ihrem unteren Ende eine bis in Bodennähe reichende Schürze (7) aufweisen, wobei die Schürze (7) einen zum Fahrschacht (3) offenen Einbauraum für Führungsschienen (9) und Führungselemente (10) begrenzen.

5. Fahrschachttür nach einem der Ansprüche 1 bis 4, **dadurch gekennzeichnet, dass** das nacheilende Paneel (1), das an dem fahrschachtseitigen Paneel (2) geführt ist, eine an der Paneelunterseite angeordnete Führungsschiene (9) aufweist und dass an das fahrschachtseitige Paneel (2) ein Führungselement (10) angeschlossen ist, welches in die Führungsschiene (9) des Nachbarpaneels eingreift.

6. Fahrschachttür nach Anspruch 5, **dadurch gekennzeichnet, dass** die Führungsschiene (9) als C-Schiene ausgebildet ist und dass an die Frontseite des fahrschachtseitigen Paneels (2) ein Kulissenstein, ein Laufrad oder eine Laufrolle als Führungselement (10) angeschlossen ist.

7. Fahrschachttür nach Anspruch 5, **dadurch gekennzeichnet, dass** die Führungsschiene (9) als unterseitig offenes U-Profil ausgebildet ist und dass an das fahrschachtseitige Paneel (2) ein unterseitiger Bügel (19) angeschlossen ist, dessen Bügelende in die Führungsschiene (19) eingreift und mit einem Gleitbelag (20) versehen ist.

8. Fahrschachttür nach einem der Ansprüche 1 bis 7, **dadurch gekennzeichnet, dass** die Laufschiene (5) für die unterseitige Führung des fahrschachtseitigen Paneels (2) innerhalb des Fahrschachtes (3) in einem Raum angeordnet ist, der von einem bis zum Niveau der Bodenfläche hochgezogenen Schutzblech (17) verkleidet ist und dass an das fahrschachtseitige Paneel (2) ein Träger (13) mit endseitig angeordneten, in die Laufschiene eingreifenden Führungselementen (14 bis 16) angeschlossen ist, der in einen Spalt zwischen dem Schutzblech (19) und einer bauseits vorhandenen Bodenabschlusskante (18) eintaucht.

## Claims

1. A lift shaft door with two panels (1, 2), which are suspended on running carriages and perform unidirectional movements of differing length during an opening and closing motion and move past one another on parallel paths with varying overlapping,
whereby the panel (2) on the lift-shaft side, being the leading panel during a closing motion up to the door case (4), is guided at the underside on a running rail (5), said running rail being arranged in the lift shaft (3) beneath the floor level,
whereby the neighbouring panel (1) is guided at the underside on the panel (2) being the leading panel during a closing motion and
whereby there is arranged on the trailing panel (1) a sliding shoe (21), which is guided in a rail (22) arranged on the building side outside the door opening,
**characterised in that** the sliding shoe (21) is connected to the rear end, viewed in the closing direction, of the trailing panel (1) and that, in addition to the sliding shoe (21) in the case area outside the door opening, there is provided a guide piece (6) at the bottom as a lateral guide for the panel (1) being the trailing panel during a closing motion.

2. The lift shaft door according to claim 1, **characterised in that** the sliding shoe (21) is fixed with screws in a settable and adjustable manner to the longitudinal side of the panel (1).

3. The lift shaft door according to claim 1 or 2, **characterised in that** there is connected to the panel (2) on the lift-shaft side a strip (13) extending essentially over the width of the panel as a support for two guide elements (14 to 16) arranged with a spacing and that sliding elements (14), running wheels (15) or rolls (16), which are guided in or on the running rail (5), are provided as guide elements.

4. The lift shaft door according to any one of claims 1 to 3, **characterised in that** the panels (1, 2) are designed as double-shell bodies, which at their lower end have an apron (7) extending into the proximity of the bottom, whereby the aprons (7) limit an installation space for guide rails (9) and guide elements (10), said installation space being open towards the lift shaft (3).

5. The lift shaft door according to any one of claims 1 to 4, **characterised in that** the trailing panel (1), which is guided on the panel (2) on the lift-shaft side, has a guide rail (9) arranged at the panel underside and that there is connected to the panel (2) on the lift-shaft side a guide element (10), which engages in the guide rail (9) of the neighbouring panel.

6. The lift shaft door according claim 5, **characterised in that** the guide rail (9) is designed as a C-rail and that a sliding block, a running wheel or a running roll as a guide element (10) is connected to the front side of the panel (2) on the lift-shaft side.

7. The lift shaft door according to claim 5, **characterised in that** the guide rail (9) is designed as a U-profile open at the underside and that there is connected to the panel (2) on the lift-shaft side an underside bracket (19), the bracket end whereof engages in the guide rail (19) and is provided with a slide lining (20).

8. The lift shaft door according to any one of claims 1 to 7, **characterised in that** the running rail (5) for the underside guide of the panel (2) on the lift-shaft side is arranged inside the lift shaft (3) in a space which is lined by a protective sheet (17) raised to the level of the floor area and that there is connected to the panel (2) on the lift-shaft side a support (13) with guide elements (14 to 16) arranged at the end and engaging in the running rail, which support dips into a gap between the protective sheet (19) and a bottom border edge (18) present on the building side.

## Revendications

1. Porte palière de cage d'ascenseur comportant deux panneaux (1, 2) qui sont accrochés sur des chariots et qui, en cas d'un mouvement d'ouverture et de fermeture, exécutent des mouvements de même orientation de longueur différente et s'avancent sur des voies parallèles avec un chevauchement variable l'un par rapport à l'autre,
le panneau (2) côté porte palière de cage d'ascenseur (2) s'avançant devant jusqu'à l'encadrement de la porte (4) lors d'un mouvement de fermeture étant guidé par dessous sur un rail de circulation (5) qui est disposé dans la cage d'ascenseur (3) en dessous du niveau du sol,
le panneau voisin (1) étant guidé par dessous sur le panneau s'avançant devant (2) lors d'un mouvement de fermeture et
étant disposé sur le panneau s'avançant derrière (1) un patin (21) qui est guidé dans un rail (22) disposé côté construction à l'extérieur de l'ouverture de la porte,
**caractérisée en ce que** le patin (21) est raccordé à l'extrémité arrière dans le sens de fermeture du panneau s'avançant derrière (1) et qu'en plus du patin (21), dans la zone de l'encadrement située à l'extérieur de l'ouverture de la porte, il est prévu une pièce de guidage au sol (6) servant de guide latéral pour le panneau s'avançant derrière (1) lors d'un mouvement de fermeture.

2. Porte palière de cage d'ascenseur selon la revendication 1, **caractérisée en ce que** le patin (21) est fixé par des vis, avec possibilité de réglage et d'ajustement, au côté longitudinal du panneau (1).

3. Porte palière de cage d'ascenseur selon la revendication 1 ou 2, **caractérisée en ce qu'**est raccordée au panneau côté cage d'ascenseur (2) une barre (13) s'étendant sensiblement sur la largeur du panneau et servant de support à deux éléments de guidage (14 à 16) disposés à distance l'un de l'autre et qu'il est prévu comme éléments de guidage des éléments coulissants (14), des roues (15) ou des rouleaux (16) qui sont guidés dans ou sur le rail de circulation (5).

4. Porte palière de cage d'ascenseur selon l'une quelconque des revendications 1 à 3, **caractérisée en ce que** les panneaux (1, 2) sont réalisés sous forme de corps à deux plateaux qui présentent à leur extrémité inférieure un tablier (7) allant jusqu'à proximité du sol, les tabliers (7) limitant un espace de montage ouvert vers la cage d'ascenseur (3) pour les rails de guidage (9) et les éléments de guidage (10).

5. Porte palière de cage d'ascenseur selon l'une quelconque des revendications 1 à 4, **caractérisée en ce que** le panneau s'avançant derrière (1) qui est guidé sur le panneau côté cage d'ascenseur (2) présente un rail de guidage (9) disposé sur le côté inférieur du panneau et qu'au panneau côté cage d'ascenseur (2) est raccordé un élément de guidage (10) qui s'engrène dans le rail de guidage (9) du panneau voisin.

6. Porte palière de cage d'ascenseur selon la revendication 5, **caractérisée en ce que** le rail de guidage (9) est réalisé sous forme de rail en C et qu'au côté frontal du panneau côté cage d'ascenseur (2) est raccordé un coulisseau, une roue ou un galet servant d'élément de guidage (10).

7. Porte palière de cage d'ascenseur selon la revendication 5, **caractérisée en ce que** le rail de guidage (9) est réalisé sous forme de profilé en U ouvert en bas et qu'au panneau côté cage d'ascenseur (2) est raccordée une bride située dessous (19) dont l'extrémité de bride s'engrène dans le rail de guidage (19) et est équipée d'une garniture de glissement (20).

8. Porte palière de cage d'ascenseur selon l'une quelconque des revendications 1 à 7, **caractérisée en ce que** le rail de circulation (5) servant au guidage par le bas du panneau côté cage d'ascenseur (2) est disposé à l'intérieur de la cage d'ascenseur (3) dans un espace qui est habillé par une tôle protectrice (17) montant jusqu'au niveau de la surface du sol et qu'au panneau côté cage d'ascenseur (2) est raccordé un support (13) comportant des éléments de guidage (14 à 16) disposés à l'extrémité et s'engrenant dans le rail de circulation, lequel support plonge dans une fente entre la tôle protectrice (19) et un bord extrême du sol (18) disponible du côté construction.
